# EUROPÄISCHE PATENTSCHRIFT

(11) **EP 0 438 028 B1**
(45) Veröffentlichungstag und Bekanntmachung des Hinweises auf die Patenterteilung: **23.06.1993**
(21) Anmeldenummer: 90810038.1
(22) Anmeldetag: 17.01.1990
(51) Int. Cl.: A47G 23/02

(54) **Dekantiergestell**
Decanting support
Support à décanter

(43) Veröffentlichungstag der Anmeldung: 24.07.1991
(73) Patentinhaber: Wolf Handels AG, CH-4106 Therwil (CH)
(72) Erfinder: Wolf, Christoph, CH-4106 Therwil (CH)
(74) Vertreter: Zbinden, Paul A.

(56) Entgegenhaltungen:
- WO-A-88/02231
- FR-A- 1 239 113
- FR-A- 1 365 446
- FR-A- 2 610 810
- US-A- 2 819 860

## Beschreibung

Es sind schon die verschiedensten Dekantierkörbe und Dekantiergestelle bekannt und in Gebrauch genommen worden. Bei sozusagen allen, wie beispielsweise beim Dekantierkorb nach der WO-A-88 102 231, ist es nötig, durch irgendwelche Massnahmen zu verhindern, dass die Flasche im geneigten Zustand des Gestelles, also beim Ausschenken, nach vorne, also in der Richtung des Ausschenkens, wegrutscht. Dazu dienen je nach Modell Ringe oder Ketten oder andere Hilfsmittel, die man beim Einlegen der Flasche irgendwie am Flaschenhals anbringen muss, um die Flasche gegen ein Wegrutschen zu sichern. Ein weiterer Nachteil der bekannten Körbe und Gestelle ist ihr Gewicht. Auch wenn die bekannten Einrichtungen verhältnismässig leicht sind, weisen sie doch stets ein Gewicht auf, das zusätzlich zum Gewicht der gefüllten Flasche beim Einschenken sorgfältig mit einer Hand gehoben werden muss. Ein weiterer Nachteil beim Dekantierkorb nach der vorgenannten Publikation besteht darin, dass er so ausgebildet ist, dass einzelne seiner konstruktiven Teile das Betrachten und Lesen der auf der eingelegten Flasche befindlichen Etikette behindern oder unmöglich machen. Mit dem erfindungsgemässen Dekantiergestell werden nun die verschiedenen Aufgaben gleichzeitig gelöst: Es ist nämlich möglich, auf Sicherungsmittel, die eine zusätzliche Aufmerksamkeit zu ihrer Verwendung benötigen, zu verzichten, und es ist des weitern möglich, das Gestell sehr gewichtssparend herzustellen, da es nur aus ausserordentlich wenigen Bestandteilen besteht, und, was bei derartigen Gegenständen nicht unwichtig ist, man kann dem Gestell zudem eine sehr ansprechende, elegante Form geben. Es handelt sich also um ein auf eine horizontale Unterlage stellbares, für die Aufnahme einer halb-liegenden, also mit der Unterlage einen Neigungswinkel von 25° - 35° bildenden Weinflasche bestimmtes Dekantiergestell, das dadurch gekennzeichnet ist, dass es zwei zum Tragen der Flasche bestimmte, wenigstens angenähert parallel zueinander verlaufende, je mit einem gleithemmenden Überzug versehene Tragholme aufweist, die einen gegenseitigen Abstand von 40 - 60 mm haben und mit der horizontalen Unterlage einen Winkel von 25° - 35° bilden, und dass es zwei zueinander parallele Halteholme aufweist, die einen gegenseitigen Abstand von 25 - 50 mm haben und mit den Tragholmen einen Winkel von 8° - 20° bilden.

Besondere Ausführungsarten des Dekantiergestelles sind in den abhängigen Ansprüchen angegeben.

Aus der FR-A-2 610 810 ist eine sogenannte Flaschenwiege, also ein auf dem Tisch verwendbares Ablage- oder Lagergestell für eine Weinflasche bekannt, das zwei zueinander parallele Holme aufweist. Der Abstand zwischen diesen beiden Holmen ist aber grösser als der Flaschendurchmesser, sodass die Holme nicht dazu verwendet werden können, auf diesen eine Flasche abzulegen. Die Holme dienen nämlich nur dazu, ein geschlossenes Band zu tragen, auf welchem sich dann eine Weinflasche ablegen lässt.

Nachfolgend wird anhand der beiliegenden Zeichnung ein Ausführungsbeispiel der Erfindung beschrieben. Die einzige Figur der Zeichnung zeigt ein erfindungsgemässes Dekantiergestell in perspektivischer Darstellung. Wie man ohne weiteres ersehen kann, weist es ausserordentlich wenige Teile auf, da es im wesentlichen aus einem einzigen massiven Drahtbügel gebildet wird, dessen angenähert horizontal liegender Scheitel mit 10 bezeichnet ist. Von diesem Scheitel erstrecken sich die beiden Holme in einem Abstand von ca. 30 mm unter einem Winkel von ca. 45° nach unten und bilden so bis zur Stelle 11 die beiden Halteholme 4 und 5, die sich bis zur Stelle 17 erstecken. Dort sind die beiden Schenkel des Bügels so gebogen, dass sie steil nach unten führen und ihr Abstand voneinander auf ca. 52 mm vergrössert ist. Sie bilden in diesem Bereich, wo sie durch eine Strebe 18 versteift sind, Verbindungsstücke 8 und 9 zu den beiden Kufen 6 bzw. 7. Diese bilden die untere Begrenzung des als Ganzes mit 1 bezeichneten Gestells, dienen also dazu, auf einer Abstellfläche, wie beispielsweise einem Tisch, zu liegen. Am Ende der Kufen 6 und 7 sind die beiden Holme durch einen Steg 19 gegeneinander versteift und dann steil, also senkrecht, nach oben geführt, wo sie einen Bogen 12 bzw. 13 bilden, an den sich je ein Tragholm 2 bzw. 3 anschliesst. Diese Tragholme weisen einen Abstand von 40 bis 60 mm voneinander, vorzugsweise von 43 - 55, also etwa 45 - 48 mm auf. Sie bilden mit der Horizontalen einen Winkel von 25 - 35°, vorzugsweise von 30° und sind mit einem gleithemmenden Überzug 2a bzw. 3a versehen. An ihrem unteren Ende sind sie fest mit dem Verbindungsstück 8 und 9 verbunden. Die Tragholme 2 und 3 dienen dazu, eine Weinflasche, bei welcher es sich um eine Burgunder- oder Bordeaux-Flasche handeln kann, zu tragen. Durch die vorstehend beschriebene Formgebung und Bemessung ist es möglich, dass der Boden einer auf den Tragholmen 2 und 3 liegenden Flasche dort durch die Halteholme 4 und 5 festgehalten werden kann und zwar unabhängig davon, ob es sich um eine mehr oder weniger dicke Flasche, also um eine Burgunder- oder Bordeaux-Flasche handelt. Dadurch ist es des weitern möglich, dass das obere Ende der Halteholme 4 und 5 als Handgriff für das Dekantiergestell dient, sodass einerseits keine zusätzlichen Handgriffe benötigt werden und andererseits das Dekantiergestell sich ziemlich genau im Bereich über dem Flaschenschwerpunkt erfassen lässt, was zur Folge hat, dass für das Kippen und Ausschenken nur eine geringe Haltekraft benötigt wird. Aus dem Vorstehenden ist ersichtlich, dass mit wenigen Teilen ein zweckmässiges und sehr leichtes Dekantiergestell herstellbar ist, das zudem den weitern Vorteil aufweist, dass die Etikette einer im Gestell liegenden Flasche gut sichtbar und lesbar bleibt, da die beiden auf der Oberseite vorhandenen Holme einerseits dünn sind und andererseits nicht auf der Flasche aufliegen, sondern diese nur an ihrem untern Ende festhalten.

Wenn man das Gestell noch mit einem Luxus versehen will, kann man, wie das aus der Zeichnung ebenfalls ersichtlich ist, an den beiden Holmen je einen Lagerzapfen 14 und 15 für ein schwenkbar aufgehängtes Beleuchtungsorgan anbringen. Ein solches Beleuchtungsorgan kann, wie das im gezeichneten Ausführungsbeispiel dargestellt ist, einen Lichthalter 16 aufweisen. In diesen Halter 16, der unten mit einem Gegengewicht versehen sein kann, kann oben eine Kerze eingesetzt sein, beispielsweise eine solche, wie sie in den handelsüblichen und heute sehr verbreiteten, kerzenbeheizten Plattenwärmern (Rechauds) verwendet wird. Es ist aber auch möglich, den Halter 16 an seinem obern Ende mit einer Glühlampe 20 zu versehen und in seinem untern Abschnitt als Gegengewicht eine elektrische Batterie unterzubringen. In diesem Fall ist mit dem Träger ein lageabhängiger Schalter, also etwa ein Quecksilberschalter, derart verbunden, dass er dann, wenn das Gestell auf der ebenen Unterlage steht, die von der elektrischen Batterie zur Glühlampe führende Leitung unterbricht, sie jedoch dann schliesst, wenn das Gestell zum Dekantieren geneigt wird. Bei diesem Neigen behält der Lampenhalter 16 wegen seiner gelenkigen Aufhängung stets seine senkrechte Lage bei, sodass das den Flaschenhals durchleuchtende Licht sich bei zunehmenden Kippwinkel immer mehr von der Flaschenmündung gegen den Flaschenbauch hin verschiebt, was für denjenigen, der das Ausschenken besorgt, von grossem Vorteil ist, weil er dann in der Lage ist, den dem Hals zuströmenden Satz rechtzeitig zu erkennen. An Stelle des lageabhängigen Schalters lässt sich natürlich auch ein Drucktastenschalter verwenden, der dann so angeordnet sein soll, dass er dann, wenn das Gestell auf einer Unterlage steht, den Stromkreis unterbricht, und dann, wenn das Gestell von der Unterlage abgehoben ist, den Stromkreis geschlossen hält.

## Patentansprüche

1. Auf eine horizontale Unterlage stellbares, für die Aufnahme einer halb-liegenden, also mit der Unterlage einen Neigungswinkel von 25° - 35° bildenden Weinflasche bestimmtes Dekantiergestell (1), dadurch gekennzeichnet, dass es zwei zum Tragen der Flasche bestimmte, wenigstens angenähert parallel zueinander verlaufende, je mit einem gleithemmenden Überzug (2a, 3a) versehene Tragholme (2, 3) aufweist, die einen gegenseitigen Abstand von 40 - 60 mm haben und mit der horizontalen Unterlage einen Winkel von 25° - 35° bilden, und dass es zwei zueinander parallele Halteholme (4, 5) aufweist, die einen gegenseitigen Abstand von 25 - 50 mm haben und mit den Tragholmen (2, 3) einen Winkel von 8° - 20° bilden.

2. Dekantiergestell nach Anspruch 1, dadurch gekennzeichnet, dass der gegenseitige Abstand der Tragholme (2, 3) 43 - 55 mm beträgt.

3. Dekantiergestell nach Anspruch 1 oder 2, dadurch gekennzeichnet, dass der gegenseitige Abstand der Halteholme (4, 5) 30 - 40 mm beträgt.

4. Dekantiergestell nach einem der Ansprüche 1 - 3, dadurch gekennzeichnet, dass der Winkel, den die Tragholme (2, 3) mit der horizontalen Unterlage bilden, 29° - 31° beträgt.

5. Dekantiergestell nach einem der Ansprüche 1 - 4, dadurch gekennzeichnet, dass der Winkel, den die Halteholmen (4, 5) mit den Tragholmen (2, 3) bilden, 8° - 12° beträgt.

6. Dekantiergestell nach einem der Ansprüche 1 - 5, dadurch gekennzeichnet, dass unterhalb der durch die Tragholme (2,3) aufgespannten Ebene eine Lichtquelle so angeordnet ist, dass sie den Übergangsbereich zwischen Bauch und Hals einer auf dem Gestell liegenden Flasche von unten durchleuchten kann.

7. Dekantiergestell nach Anspruch 6, dadurch gekennzeichnet, dass die Lichtquelle oben in einem Lichthalter (16) angeordnet ist, der so gelenkig aufgehängt ist, dass er auch bei dem zum Ausgiessen nötigen Neigen des Gestells seine Lage beibehält.

8. Dekantiergestell nach Anspruch 7, dadurch gekennzeichnet, dass die Lichtquelle eine Kerze ist.

9. Dekantiergestell nach Anspruch 7, dadurch gekennzeichnet, dass die Lichtquelle eine elektrische Glühlampe (20) ist und unten im Lichthalter (16) eine elektrische Spannungsquelle untergebracht ist.

10. Dekantiergestell nach Anspruch 9, gekennzeichnet durch einen im Stromkreis zwischen der Glühlampe (20) und ihrer Spannungsquelle angeordneten, mit dem Aufhängeorgan des Lichthalters (16) fest verbundenen Schalter mit lageabhängigem Schaltzustand, der so ausgebildet und angeordnet ist, dass er dann, wenn das Gestell auf der ebenen Unterlage steht, den Stromkreis unterbricht, und dann, wenn das Gestell zum Dekantieren geneigt wird, den Stromkreis schliesst.

11. Dekantiergestell nach Anspruch 9, gekennzeichnet durch einen im Stromkreis zwischen der Glühlampe (20) und ihrer Spannungsquelle angeordneten Schalter, der so ausgebildet und angeordnet ist, dass er dann, wenn das Gestell auf einer Unterlage steht, den Stromkreis unterbricht, und dann, wenn das Gestell von der Unterlage abgehoben ist, den Stromkreis schliesst.

## Claims

1. Decanting frame (1) which is settable on a horizontal support surface and intended for the reception of a half-lying, thus forming an angle of inclination of 25 to 35° with the support surface, wine bottle, characterised thereby that it comprises two bearer rails (2, 3) which are intended for the support of the bottle extend at least approximately parallel to one another, are each provided with a slip-resisting covering (2a or 3a), have a mutual spacing of 40 to 50 millimetres and form an angle of 25 to 35° with the horizontal support surface, and that it comprises two mutually parallel holding rails (4, 5) which have a mutual spacing of 25 to 50 millimetres and form an angle of 8 to 20° with the bearer rails (2, 3).

2. Decanting frame according to claim 1, characterised thereby that the mutual spacing of the bearer rails (2, 3) amounts to 43 to 55 millimetres.

3. Decanting frame according to claim 1 or 2, characterised thereby that the mutual spacing of the holding rails (4, 5) amounts to 30 to 40 millimetres.

4. Decanting frame according to one of claims 1 to 3, characterised thereby that the angle which the bearer rails (2, 3) form with the horizontal support surface amounts to 29 to 31°.

5. Decanting frame according to one of claims 1 to 4, characterised thereby that the angle which the holding rails (4, 5) form with the bearer rails (2, 3) amounts to 8 to 12°.

6. Decanting frame according to one of claims 1 to 5, characterised thereby that a light source is so arranged below the plane spanned by the bearer rails (2, 3) that it can illuminate from below the transition region between body and neck of a bottle lying on the frame.

7. Decanting frame according to claim 6, characterised thereby that the light source is arranged overhead in a light holder (16) which is so pivotably suspended that it maintains its position also with the inclination of the frame necessary for pouring out.

8. Decanting frame according to claim 7, characterised thereby that the light source is a candle.

9. Decanting frame according to claim 7, characterised thereby that the light source is an electric bulb (20) and an electrical voltage source is accommodated below in the light holder (16).

10. Decanting frame according to claim 9, characterised by a switch which is arranged in the circuit between the bulb (20) and its voltage source, is fixedly connected with the suspension element of the light holder (16), has a position-dependent switching state and is so constructed and arranged that when the frame stands on the flat support surface it then interrupts the supply line and when the frame is inclined for decanting it then closes the circuit.

11. Decanting frame according to claim 9, characterised by a switch which is arranged in the circuit between the bulb (20) and its voltage source and is so constructed and arranged that when the frame stands on a support surface it then interrupts the supply line and when the frame is lifted off the support surface it then closes the circuit.

## Revendications

1. Support à décanter (1), capable d'être posé sur un appui horizontal et destiné à recevoir une bouteille de vin à demi-couchée, c'est-à-dire faisant avec l'appui un angle d'inclinaison de 25° à 35°, caractérisé en ce qu'il comprend, d'une part, deux éléments longitudinaux de support (2, 3) qui sont destinés à porter la bouteille, s'étendent d'une manière au moins approximativement parallèle entre eux et sont pourvus chacun d'un revêtement antiglissement (2a, 3a) et qui sont espacés l'un de l'autre de 40 à 60 mm et font un angle de 25° à 35° avec l'appui horizontal et, d'autre part, deux éléments longitudinaux de maintien (4, 5), parallèles entre eux, qui sont espacés l'un de l'autre de 25 à 50 mm et font un angle de 8° à 20° avec les éléments longitudinaux de support (2, 3).

2. Support à décanter suivant la revendication 1, caractérisé en ce que la distance séparant les éléments longitudinaux de support (2, 3) a une valeur comprise entre 43 et 55 mm.

3. Support à décanter suivant la revendication 1 ou 2, caractérisé en ce que la distance séparant les éléments longitudinaux de maintien (4, 5) a une valeur comprise entre 30 et 40 mm.

4. Support à décanter suivant l'une des revendications 1 à 3, caractérisé en ce que l'angle que les éléments longitudinaux de support (2, 3) font avec l'appui horizontal a une valeur comprise entre 29° et 31°.

5. Support à décanter suivant l'une des revendications 1 à 4, caractérisé en ce que l'angle que les éléments longitudinaux de maintien (4, 5) font avec les éléments longitudinaux de support (2, 3) a une valeur comprise entre 8° et 12°.

6. Support à décanter suivant l'une des revendication 1 à 5, caractérisé en ce qu'une source de lumière est disposée au-dessous du plan passant par les éléments longitudinaux de support (2, 3) de façon à pouvoir éclairer de dessous la zone raccordant le ventre et le col d'une bouteille couchée sur le support.

7. Support à décanter suivant la revendication 6, caractérisé en ce que la source de lumière est disposée à la partie supérieure d'une lampe (16) qui est suspendue de manière articulée de façon à conserver sa position même lorsque le support est incliné pour permettre de verser le contenu de la bouteille.

8. Support à décanter suivant la revendication 7, caractérisé en ce que la source de lumière est une bougie.

9. Support à décanter suivant la revendication 7, caractérisé en ce que la source de lumière est une ampoule électrique à incandescence (20) et en ce qu'une source de courant électrique est disposée à la partie inférieure de la lampe (16).

10. Support à décanter suivant la revendication 9, caractérisé par un interrupteur, à état de commutation dépendant de la position, qui est monté dans le circuit formé entre l'ampoule à incandescence (20) et sa source de courant et est relié rigidement à l'organe de suspension de la lampe (16) et qui est agencé et disposé de façon à couper le circuit lorsque le support repose sur l'appui plan, et à fermer ce circuit lorsque le support est incliné pour provoquer la décantation.

11. Support à décanter suivant la revendication 9, caractérisé par un interrupteur qui est disposé dans le circuit formé entre l'ampoule à incandescence (20) et sa source de courant et qui est agencé et disposé de façon à couper le circuit lorsque le support repose sur un appui, et à fermer ce circuit lorsqu'on soulève le support de l'appui.
